# EUROPÄISCHE PATENTSCHRIFT

(11) **EP 0 205 894 B1**
(45) Veröffentlichungstag und Bekanntmachung des Hinweises auf die Patenterteilung: **07.09.1988**
(21) Anmeldenummer: 86106601.7
(22) Anmeldetag: 15.05.1986
(51) Int. Cl.: B31B 1/26, B65B 19/22, B65D 85/10

(54) **Verfahren und Vorrichtung zum Herstellen von Packungen mit abgeschrägten Längskanten**
Method and apparatus for the production of packets with sloped longitudinal edges
Procédé et dispositif pour la fabrication d'emballages avec des arêtes longitudinales biseautées

(30) Priorität: 25.06.1985 DE 3522614
(43) Veröffentlichungstag der Anmeldung: 30.12.1986
(73) Patentinhaber: Focke & Co. (GmbH & Co.), 27283 Verden (DE)
(72) Erfinder: Focke, Heinz, D-2810 Verden (DE); Mutschall, Hugo, D-2816 Kirchlinteln (DE)
(74) Vertreter: Bolte, Erich, Dipl.-Ing.

(56) Entgegenhaltungen:
- DE-A- 2 440 006
- US-A- 4 349 345

## Beschreibung

Die Erfindung betrifft ein Verfahren zum Herstellen von im wesentlichen quaderförmigen Packungen, insbesondere Zigaretten-Packungen in der Ausführung als Klappschachtel, aus einem Zuschnitt mit Bereichen wenigstens für Vorderwand, Rückwand, Seitenlappen für Seitenwände und Bodenwand. Weiterhin betrifft die Erfindung eine Vorrichtung zur Durchführung des Verfahrens.

Ein erheblicher Teil der Zigaretten-Packungen auf dem internationalen Markt ist als Klappschachtel (auch Hinge-Lid-Packungen genannt) ausgebildet. Der standardmäßige Aufbau ist derart, daß ein Schachtelteil aus Vorderwand, Rückwand, Seitenwänden und Bodenwand besteht. An die Rückwand ist ein Klappdeckel angelenkt, der aus Deckelrückwand, Deckeloberwand, Deckelvorderwand und Deckelseitenwänden besteht. Letztere sind aus an Deckelrückwand und Deckelvorderwand angeordneten Deckelseitenlappen gebildet.

Die Erfindung befaßt sich mit einer gestalterischen Weiterentwicklung derartiger, aber auch anderer Packungen. Die Besonderheit besteht darin, ausgewählte, bei bekannten Packungen rechtwinklig ausgebildete Kanten, insbesondere Längskanten, abgeschrägt (polygonal) oder abgerundet auszubilden. Die Abmessungen der Abschrägung ist zweckmäßigerweise an den Durchmesser der Zigaretten angepaßt.

Der Erfindung liegt demnach die Aufgabe zugrunde, Verfahren und Vorrichtung für die Herstellung von Packungen mit abgeschrägten (Längs-) Kanten vorzuschlagen.

Zur Lösung dieser Aufgabe ist das erfindungsgemäße Verfahren dadurch gekennzeichnet, daß zur Bildung einer Packung mit abgeschrägten (Längs-) Kanten gleichzeitig die Vorderwand mit Bodenwand sowie die an der Rückwand angeordneten Seitenlappen unter Bildung.der rückseitigen abgeschrägten Längskanten in eine aufrechte Stellung zur Rückwand, daß danach die an der Vorderwand angeordneten Seitenlappen in eine Stellung quer zu dieser, ebenfalls unter Bildung der abgeschrägten vorderen Längskanten gefaltet werden und daß schließlich die Packung nach dem Füllen derselben fertiggefaltet wird.

Die rückseitigen, also der Rückwand zugekehrten Längskanten einerseits und die vorderseitigen Längskanten andererseits werden demnach erfindungsgemäß in aufeinanderfolgenden Faltschritten in ihre Position gefaltet unter gleichzeitiger Bildung der Abschrägung. Während des ersten Faltschritts wird dabei der Zuschnitt in eine winkelförmige Zwischenfaltstellung in einer Tasche eines Faltrevolvers gebracht unter gleichzeitigem Aufrichten der Seitenlappen im Bereich von Rückwand und Deckelrückwand sowie unter Bildung der rückseitigem abgeschrägten Längskanten aufgrund entsprechender Ausbildung von Faltund Formwerkzeugen. Die den Deckel bildenden Zuschnittbereiche erstrecken sich dabei in Verlängerung eines horizontalen Zuschnittschenkels. Die Deckelseitenlappen im Bereich der Deckelvorderwand werden erfindungsgemäß ebenfalls während eines gesonderten Arbeitsschritts, insbesondere gleichzeitig mit den Seitenlappen der Vorderwand, in ihre aufrechte Position gefaltet unter Bildung von abgeschrägten (Längs-) Kanten.

In derselben Station werden sodann noch weitere Faltschritte durchgeführt, insbesondere ein am radial außenliegenden Ende des horizontalen Zuschnittschenkels angeordneter Innenlappen in seine Position an der Innenseite der Deckelvorderwand umgefaltet. Die zunächst in eine aufrechte Position unter Bildung der abgeschrägten Kanten geformten Deckelseitenlappen werden danach wieder in eine annähernd horizontale Ausgangsposition zurückgebracht, bevor der soweit vorgefaltete Zuschnitt in eine andere Faltposition (Weiterschaltung des Faltrevolvers) gebracht wird.

Die erfindungsgemäße Vorrichtung ist abgeleitet von derjenigen gemäß DE-OS 2 440 006. Insbesondere die Stationen für die Befüllung und Fertigstellung der Verpackung können in der bei der vorgenannten OS beschriebenen Weise ausgebildet sein.

Demnach ist ein um eine vertikale Achse drehbarer, tellerförmiger Faltrevolver vorgesehen mit oben und an der radial außenliegenden Seite offenen Taschen zur Aufnahme jeweils eines Zuschnitts. Diese werden längs einer Zuschnittförderbahn oberhalb einer ersten Faltstation in flachem Zustand zugefördert und Abwärtsbewegung mittels Formstempel in die Tasche des Faltrevolvers eingeführt. Tasche einerseits und Formstempel bzw. Stempelplatte andererseits sind so ausgebildet, nämlich profiliert, daß durch Anpressen des Zuschnitts bzw. des horizontalen Zuschnittschenkels gegen den Taschenboden die Seitenlappen aufgerichtet und zugleich die abgeschrägten Längskanten in diesem Bereich geformt werden.

Die entsprechende Verformung der an der Vorderwand angeordneten Seitenlappen erfolgt im Bereich derselben Faltstation durch ein horizontal hin- und herbewegbares Faltorgan, welches mit einem aufrechten Schenkel der Stempelplatte zusammenwirkt und ebenfalls die abgeschrägten Längskanten gleichzeitig mit dem Aufrichten der Seitenlappen ausformt.

Weitere Besonderheiten der Vorrichtung betreffen Faltwerkzeuge zum Formen der an der Deckelvorderwand angeordneten Deckelseitenlappen sowie des ebenfalls am Klappdeckel angeordneten Innenlappens, jeweils im Bereich derselben, ersten Faltstation des Faltrevolvers.

Die Vorrichtung ist insbesondere zum Herstellen von Klappschachteln mit abgeschrägten Längskanten geeignet, aber auch für andere Packungstypen, z. B. Becherpackungen, ebenfalls mit abgeschrägten Längskanten.

Ein Ausführungsbeispiel einer Klappschachtel mit abgeschrägten Längskanten sowie ein Ausführungsbeispiel einer Vorrichtung zum Herstellen derartiger Packungen werden nachfolgend anhand der Zeichnungen erläutert. Es zeigt :
Fig. 1 einen Zuschnitt für eine Klappschachtel mit abgeschrägten Längskanten in einer winkelförmigen Zwischenfaltstellung,
Fig. 2 einen Querschnitt 11-11 in Fig. 1,
Fig. 3 eine Einzelheit der Vorrichtung, nämlich eines Faltrevolvers im Bereich einer ersten Faltstation, im Grundriß,
Fig. 4 eine Einzelheit des Faltrevolvers mit Faltwerkzeugen im Bereich der ersten Faltstation, ebenfalls im Grundriß,
Fig. 5 einen Radialschnitt durch den Faltrevolver im Bereich der ersten Faltstation,
Fig. 6 einen weiteren Radialschnitt im Bereich der ersten Faltstation bei veränderter Relativstelluhg von Faltwerkzeugen,
Fig. 7 einen Querschnitt durch eine Tasche des Faltrevolvers in der Schnittebene VII-VII der Fig. 4,
Fig. 8 einen entsprechenden Querschnitt in der Schnittebene VIII-VIII der Fig. 4,
Fig. 9 einen weiteren Querschnitt in der Schnittebene IX-IX der Fig, Fig. 4,
Fig. 10 einen Ausschnitt des Faltrevolvers bzw. einer Tasche des Revolvers mit weiteren Faltorganen, im Grundriß.

Der in Fig. 1 und 2 in einer Zwischenfaltstellung gezeigte Zuschnitt 20 ist für eine (Zigaretten-) Packung des Typs Klappschachtel bestimmt. Innerhalb des Zuschnitts werden hierfür Bereiche definiert zur Bildung von Vorderwand 21, Bodenwand 22, Rückwand 23. An der Vorderwand 21 sind Seitenlappen 24 und an der Rückwand 23 weitere Seitenlappen 25 angeordnet, die bei teilweiser Überdeckung schmale, Seitenwände der im wesentlichen quaderförmigen Packung bilden. Bodenecklappen 26 sind an den unteren Enden der Seitenlappen 25 angeordnet und bei der fertigen packung gegen die Innenseite der Bodenwand 22 umgefaltet. Die insoweit beschriebenen Zuschnittteite bilden einen Schachtelteil 27 der Packung.

An die Rückwand 23 schließt über ein Scharnier 28 ein Klappdeckel 29 an. Dieser besteht aus den Zuschnittteilen Deckelrückwand 30, Deckeloberwand 31 und Deckelvorderwand 32. An Deckelrückwand 30 und Deckelvorderwand 32 schließen jeweils seitlich Deckelseitenlappen 33 und 34 an zur Bildung der Deckelseitenwände in Ergänzung bzw. Verlängerung der Seitenwände des Schachtelteils 27. Des weiteren ist in Fortsetzung der Deckelseitenlappen 33 jeweils ein Deckelecklappen 35 angebracht, der gegen die Innenseite der Deckeloberwand 31 umgefaltet wird. Ein am Ende des Zuschnitts, nämlich an der freien Seite der Deckelvorderwand 32 angebrachter Innenlappen 36 wird gegen die Innenseite der Deckelvorderwand 32 umgefaltet und dient zur Verstärkung derselben.

Bei der vorliegenden Verpackung sind deren (aufrechte) Längskanten 37 und 38 in besonderer Weise ausgebildet. Längskanten 37 und 38 des Schachtelteils 27 sowie Deckellängskanten 39 und 40 sind als Abschrägung bzw. Schrägkante ausgebildet. Die Packung erhält dadurch einen insgesamt achteckigen Querschnitt. Jede der Längskanten 37..40 besteht aus zwei Einzelkanten 41 und 42, zwischen denen sich über Eck ein Zuschnittstreifen 43 begrenzter Breite erstreckt. Die im Bereich der Einzelkanten 41, 42 eingeschlossenen Winkel sind gleich groß. Die Breite des Zuschnittstreifens 43 ist an den Durchmesser einer Zigarette angepaßt, so daß sich diese raumsparend im Bereich der Längskanten 37..40 an den Zuschnitt anschmiegen kann.

Bodenwand 22 und Deckeloberwand 31 sind an die vorstehend beschriebene Gestaltung der Packung angepaßt, nämlich jeweils im Grundriß achteckig ausgebildet.

Bei der Herstellung einer Klappschachtel aus einem Zuschnitt der beschriebenen Ausführung wird so vorgegangen, daß in einem ersten Arbeits- bzw. Falttakt der Zuschnitt in eine winkelförmige Stellung (Fig. 1) gebracht wird. Ein horizontal gerichteter Zuschnittschenkel 44 wird im wesentlichen durch die Rückwand 23 mit den angrenzenden Seitenlappen 25 und durch die Zuschnitteile für den Klappdeckel 29 gebildet. Ein aufrechter Zuschnittschenkel 45 besteht aus der Bodenwand 22, der Vorderwand 21 und den angrenzenden Seitenlappen 24. Die Bodenecklappen 26 werden bei diesem ersten gemeinsamen Falttakt in ihre Position gebracht (Anlage an der Innenseite der Bodenwand 22). Des weiteren erfolgt ein Aufrichten der Seitenlappen 25 sowie der Deckelseitenlappen 33, und zwar unter Bildung der abgeschrägten Längskanten 38 und 39 in diesem Zuschnittbereich.

Bei dem nächstfolgenden Falttakt werden die Seitenlappen 24 unter Bildung der abgeschrägten Längskanten 37 in eine Position quer zur (aufgerichteten) Vorderwand 21 gefaltet. Des weiteren werden die mit der Deckelvorderwand 32 verbundenen Deckelseitenlappen 34 aufgerichtet unter gleichzeitiger Bildung der Deckellängskanten 40.

Der nächst Faltschritt besteht darin, den bereits in eine Schräglage gebrachten Innenlappen 36 gegen die Innenseite der Deckelvorderwand 32 zu falten. Gleichzeitig werden die zuvor aufgerichteten Deckelseitenlappen 34 in eine annähernd horizontale Ursprungsstellung zurückbewegt. Der insoweit vorgefaltete Zuschnitt ist damit oben sowie auf der radial außenliegenden Seite (Bereich des Klappdeckels 29) offen, so daß der Packungsinhalt (Zigarettenblock) in Radialrichtung in den Zuschnitt eingeschoben werden kann.

Die Vorrichtung zur Durchführung der beschriebenen Faltungen entspricht im Aufbau weitgehend derjenigen gemäß DE-OS 2 440 006. Dies gilt insbesondere für die Stationen zum Befüllen und Fertigstellen der Verpackung.

Wesentliches Element der Vorrichtung ist ein Faltrevolver 46 mit einer Mehrzahl von längs des Umfangs angeordneten Taschen 47, je zur Aufnahme eines Zuschnitts 20. Der Faltrevolver 46 ist als flacher Teller ausgebildet und um eine aufrechte Achse (taktweise) drehbar.

Im Bereich einer ersten Faltstation A werden die flachen Zuschnitte 20 dem Faltrevolver 46 zugeführt. Zu diesem Zweck erstreckt sich oberhalb des Faltrevolvers 46 im Bereich der Faltstation A eine in Förderrichtung schräg nach unten geneigte Zuschnittförderbahn 48. Zwischen einer Ober^{f}ührung 49 und einer Unterführung 50 wird der Zuschnitt 20 durch Förderrollen 51 zugeführt bis zu einer Endposition in exakter Relativlage oberhalb einer Tasche 47 im Bereich der Faltstation A. In der Endposition erhält der Zuschnitt 20 mit dem Vorderende (Innenlappen 36) Anlage an einem Anschlagstück 52. Zur seitlichen Ausrichtung des Zuschnitts 20 in dieser Position dient ein Seitenausrichter 54, der in Querrichtung hin- und herbewegbar ist und seitlich gegen den Zuschnitt 20 gefahren wird, so daß sich dieser in der Zuschnittför_{d}erbahn 48 auf der gegenüberliegenden Seite ausrichtet (siehe Fig. 7).

Nach der Positionierung des Zuschnitts 20 bzw. gleichzeitig erfolgt eine Vorformung bzw. Vorfaltung der Bodenecklappen 26 durch Anwinkeln bzw. Aufrichten derselben. Zu diesem Zweck ist im Bereich der Zuschnittförderbahn 48 ein Ecklappenfalter 53 parallel verschiebbar gelagert, nämlich an paralleilenkern 55. Der C-förmige Ecklappenfaltef 53 ist mit Faltfingern 56, 57 bestückt, die von den Seiten her in den Bereich der beiden Bodenecklappen 26 ragen. Durch Aufwärtsbewegung bzw. Querbewegung relativ zum Zuschnitt 20 (Fig. 6) werden die Bodenecklappen 26 durch die Faltfinger 56, 57 aufgerichtet und damit vorgefaltet.

Der Zuschnitt 20 wird nunmehr durch Abwärtsbewegung in die Tasche 47 des Faltrevolvers 46 eingeführt, und zwar durch einen auf- und abbewegbaren Formstempel 58 mit Stempelplatte 59. Der Formstempel 58 ist im vorliegenden Fall an einem abgewinkelten bzw. bogenförmigen Druckhebel 60 angebracht, der schwenkbar gelagert ist und eine Bewegung des Formstempels 58 längs der Kreisbahn 61 bewirkt.

Die Stempelplatte 59 des Formstempels 58 ist so bemessen, daß Rückwand 23, Deckelrückwand 30, Deckeloberwand 31 und Deckelvorderwand 32 erfaßt werden. Die Tasche 47 ist so bemessen, daß Rückwand 23 sowie Deckelrückwand 30 gegen einen Taschenboden 62 durch die Stempelplatten 59 gedrückt werden.

Stempelplatte 59 und Taschenboden 62 sind in der Gestaltung aufeinander abgestimmt. Wie beispielsweise aus Fig. 7 ersichtlich, ist die Stempelplatte 59 im Querschnitt polygonal ausgebildet, nämlich mit Außenecken 63 und 64 zur Formung der Einzelkanten 41 und 42 im Bereich der rückseitigen Längskanten 38 und 39 beim Eindrücken der korrespondierenden Zuschnitteile in die Tasche 47. Entsprechend ist die im Querschnitt schalenförmige Tasche 47 im Bereich des Übergangs vom Taschenboden 62 zu Taschenseitenwänden 65 mit Innenecken 66, 67 versehen, die den Außenecken 63 und 64 gegenüberliegen. Stempelplatte 59 und Tasche 47 stehen demnach im Verhältnis von patrize und Matrize zueinander.

Bei dem vorliegenden Ausführungsbeispiel sind die einander zugekehrten Formflächen der Taschenseitenwände 65 einerseits und von Stempelseitenflächen 68 andererseits schräg, nämlich nach oben divergierend, angeordnet. Der Zuschnitt 20 bzw. die Seitenlappen 25 bzw. Deckelseitenlappen 33 werden dadurch in eine nach oben divergierende Zwischenfaltstellung gebracht (Fig. 7).

Tasche 47 und Stempelplatte 59 sind mit sich über deren Länge veränderndem Querschnitt ausgebildet. Im Bereich der Deckelrückwand 30 entspricht der Querschnitt von Tasche 47 und Stempelplatte 59 etwa der Darstellung gemäß Fig. 9, also mit aufrechter Innenseite der Taschenseitenwand 65 und entsprechend aufrechten Außenflächen der Stempelplatte 59. Dadurch werden die Deckelseitenlappen 33 im Bereich der Deckelrückwand 30 in eine vertikale Position gefaltet, also mit geringem Winkelversatz gegenüber den Seitenlappen 25 im Bereich der Rückwand 23. Dadurch wird eine zwischen den Seitenlappen 25 einerseits und 33 andererseits gebildete Schrägkante 69 frei, so daß ein Halteorgan zur Fixierung des Zuschnitts in der Tasche 47 an dieser Schrägkante 69 Anlage erhalten kann.

Die Tasche 47 endet etwa im Bereich des Übergangs von der Deckelrückwand 30 zur Deckeloberwand 31. Letztere liegt frei außerhalb der Tasche 47. Auch seitlich ist hier keine Begrenzung für die Deckelecklappen 35 vorgesehen, da diese selbsttätig mit den Deckelseitenlappen 33 aufgerichtet werden.

Die Faltung der an der Deckelvorderwand 32 angeordneten Deckelseitenlappen 34 sowie die Formung der sich hier erstreckenden Deckellängskanten 40 erfolgt - außerhalb des Faltrevolvers 46 bzw. der Tasche 47 - durch gesonderte, ortsfest im Bereich der Faltstation A angeordnete Faltwerkzeuge. Von unten ist ein Seitenlappenfalter 70 zuführbar, der aufgrund seiner Gestaltung ' zusammen mit einem Gegenwerkzeug die Faltung der Deckelseitenlappen 34 einschließlich der Deckellängskanten 40 bewirkt. Der Seitenlappenfalter 70 ist - in Radialrichtung gesehen - gabelförmig ausgebildet (Fig. 9). Seitliche Faltdaumen 71 und 72 sind mit schräg gerichteten Faltflächen 73 und aufrechten Faltflächen 74 ausgebildet zum Aufrichten der Deckelseitenlappen 34 und zur Ausbildung der Einzelkanten 41, 42 in diesen Bereich. Der Seitenlappenfalter 70 ist an einem mittigen Stößel 75 angebracht, der in einer Führung 76 auf- und abbewegbar ist.

Als in bezug auf den Zuschnitt 20 innenseitig wirkendes Gegenfaltorgan dient im Bereich der Deckelvorderwand 32 die entsprechend dimensionierte und gestaltete Stempelplatte 59. Diese ist im Bereich der Deckeloberwand 31 mit vermindertem Querschnitt ausgebildet, liegt aber auf dieser auf. Im Bereich der Deckelvorderwand 32 ist die aus der Tasche 47 herausragende Stempelplatte 59 mit einem Kopfstück 77 versehen, welches den aus Fig. 9 ersichtlichen Querschnitt aufweist, also mit senkrechten Seitenflächen und mit Außenecken 63 und 64, die mit den von den Faltflächen 73 und 74 des Seitenlappenfalters 70 gebildeten Ecken korrespondieren, so daß im Zusammenwirken mit dem Seitenlappenfalter70 die Deckellängskanten 40 geformt werden.

Zur Fixierung des Zuschnitts 20 in der Tasche 47 dienen seitliche Zuschnitthalter 78, die als zweiarmige Hebel jeweils neben einer Tasche 47 schwenkbar in einem Lager 79 am Faltrevolver 46 angebracht sind. Das freie Ende der Zuschnitthalter 78 ist durch entsprechende Ausbildung unterhalb des Faltrevolvers 46 bzw. des Taschenbodens 62 gelagert und mit einer Führungsrolle 80 versehen, die zur Steuerung der Bewegungen auf einer unterhalb des Faltrevolvers 46 im Bereich der Faltstation A angeordneten Kurvenscheibe 81 ablaufen. Außerhalb des Bereichs der Kurvenscheibe 81 kommen Zugfedern 82 zur Wirkung, die die Zuschnitthalter 78 in die Halteposition verschwenken.

In dieser kommt eine am radial außenliegenden Ende der Zuschnitthalter 78 angeordnete Haltenase 83 an der Schrägkante 69 der Seitenlappen 25 zur Anlage und fixiert so den Zuschnitt gegen Radialbewegungen. Ein ebenfalls am Zuschnitthalter 78 angeordneter Oberhalter 84 legt sich auf eine obere Kante der Seitenlappen 25 und verhindert somit Aufwärtsbewegungen. Schließlich ist ein quergerichteter Stößel 85 vorgesehen, der ebenfalls an den Seitenlappen 25 zur Anlage kommt und diese in der vorgegebenen Position hält.

Eine Kurvenscheibe analog zu der Kurvenscheibe 81 ist auch im Bereich einer Ausstoßstation des Faltrevolvers zum Öffnen der Taschen angeordnet.

Die Stempelplatte 59 des Formstempels 58 ist in Radialrichtung gesehen winkelförmig ausgebildet. Ein am innenliegenden Rand angeordneter aufrechter Preßschenkel 86 dient zum Aufrichten des aufrechten Zuschnittschenkels 45 im Zusammenwirken mit einer aufrechten Gegenwand an der Innenseite der Tasche 47. Letztere hat eine deutlich geringere Höhe als der aufrechte Zuschnittschenkel 45 und erstreckt sich nur über einen Teilbereich der Breite der Vorderwand 21 (Fig. 4). Der Preßschenkel 86 hingegen erstreckt sich im wesentlichen über die Gesamthöhe der Vorderwand 21.

Zum Umfalten der an der Vorderwand 21 angeordneten Seitenlappen 24 dient ein gesondertes Faltorgan, nämlich ein Seitenlappenformer 88. Dieser ist aus einer zurückgezogenen Stellung (Fig. 6, Fig. 10) mit gabelförmig angeordneten Faltschenkein 89 an den aufrechten Zuschnittschenkel 45 heranbewegbar bis zur Anlage an der Gegenwand 87 (im mitteleren Bereich). Durch die Faltschenkel 89, die ein Profil analog zum Seitenlappenfalter 70 aufweisen, also mit schrägliegenden Faltflächen 90, werden die Seitenlappen 24 in eine Postion quer zur Vorderwand 21 gefaltet, und zwar unter gleichzeitigem Ausformem der schrägen Längskanten 37. Der Seitenlappenformer 88 wird durch einen querverlaufenden Betätigungsarm 91 in Radialrichtung bewegt. Als Gegenwerkzeug dient der auf der gegenüberliegenden Seite der Vorderwand 21 sich erstreckende Preßschenkel 86, der mit einem korrespondierenden Profil zum Ausbilden der schrägen Längskanten 37 versehen ist.

Bei der Einführung des Zuschnitts 20 in die Tasche 47 im Bereich der Faltstation A werden Zuschnittbereiche vorgeformt bzw. vorgefaltet. Die Unterführung 50 der Zuschnittförderbahn 48 ist mit einem abwärtsgerichteten, schrägen Führungsschenkel 92 zur Tasche 47 gerichtet und endet unmittelbar oberhalb der Gegenwand 87 derselben. Zu beiden Seiten der Tasche 47 sind darüber hinaus konvergierend angeordnete Führungswände 93 angeordnet. Diese bewirken ein Aufrichten der Seitenlappen des Zuschnitts während der Abwärtsbewegung durch den Formstempel 58. Die Führungswände 93 bilden mit der Zuschnittförderbahn 48 eine konstruktive Einheit.

Auch der am äußeren Ende des Zuschnitts 20 liegende Innenlappen 36 erfährt eine Vorformung bei der Abwärtsbewegung. Das Anschlagstück 52 am Ende der Zuschnittförderbahn 48 ist nach unten mit einem bogenförmigen Führungsfortsatz 105 versehen. Dieser ist so geformt, daß der an diesen Führungsfortsatz 105 entlanggleitende Innenlappen aufgerichtet und in dieser Stellung auch in der Tasche 47 fixiert wird (Fig. 5).

Das Umfalten des Innenlappens 36 gegen die Oberseite der Deckelvorderwand 32 erfolgt ebenfalls im Bereich der Faltstation A. Ein Falt- und preßhebel ist als zweiarmiger Hebel um ein ortsfestes Schwenklager 95 bewegbar, derart, daß durch Verschwenken des Falt- und Preßhebels 94 aus der in Fig. 1 gezeigten oberen Position in die strichpunktiert dargestellte Position bzw. in die Stellung gemäß Fig. 6 der Innenlappen 36 aus der aufgerichteten Position bis zur Anlage an der Deckelvorderwand 32 umgefaltet und an diese angedrückt wird. Das Ende des Falt- und Preßhebels 94 ist zu diesem Zweck mit einem den Innenlappen 36 erfassenden und anpressenden Preßkopf 96 versehen. Der Falt- und preßhebel 94 besteht, wie aus Fig. 3 ersichtlich, aus zwei im Abstand voneinander angeordneten Streben 97 und 98, an deren Ende jeweils ein Preßkopf 96 gebildet ist. Des weiteren sind an den Enden des Faltund Preßhebels 94 bzw. der Streben 97, 98 seitlich abstehende Druckflügel 99 angeordnet. Diese haben die Aufgabe, bei der Zustellbewegung des Falt- und Freßhebels 94, also während des Andrückens des Innenlappens 36, die zuvor aufgerichteten Deckelseitenlappen 34 im Bereich der Deckelvorderwand 32 wieder nach unten, annähernd in die Ausgangsstellung zurückzufalten.

Im Bereich der vorstehend beschriebenen Faltorgane, also außerhalb des Bereichs der Tasche 47, bildet ein feststehendes Drucksegment 100 das untere Gegenlager für die Faltorgane. Die aus der Tasche 47 herausragende Zuschnittbereiche liegen auf dem Drucksegment 100 auf. Dieses erstreckt sich über einen längeren Bereich längs des Umfangs des Faltrevolvers 46, konzentrisch zu diesem. Im Bereich der Faltstation A ist das Drucksegment 100 mit Durchtrittsausnehmungen 101 versehen, die den Durchtritt der Faltdaumen 71, 72 des Seitenlappenfalters 70 von unten her gestatten.

Außerhalb des Bereichs der Faltstation A ist mit geringem Abstand oberhalb des Drucksegments 100 ein Führungssegment 102 angeordnet. Dieses hält die zurückgefalteten Deckelseitenlappen 34 während des Weitertransports des Zuschnitts durch Drehen des Faltrevolvers in der flachen Position.

Der Falt- und Preßhebel 94 einerseits sowie der Druckhebel 60 andererseits sind getrieblich miteinander gekoppelt. Zwischen dem um das Drehlager 103 schwenkbaren Druckhebel 60 und dem Falt- und Preßhebel 94 ist ein Lenkhebel 104 als Kopplungsglied eingeschaltet. Die Verbindung ist derart, daß bei einer Aufwärtsbewegung des Druckhebels 60 in die beispielsweise in Fig. 6 gezeigte obere Ausgangsstellung zugleich der Falt- und Preßhebel 94 in die Falt- und Druckposition geschwenkt wird. Entsprechend gegenläufig ist die Bewegung beim Absenken des Druckhebels 60. Das Schwenklager 95 für den Falt- und Preßhebel 94 sowie das Drehlager 103 des Druckhebels 60 sind an einem gemeinsamem Träger angeordnet, nämlich an einer Tragwand 106 der Maschine.

## Patentansprüche

1. Verfahren zum Herstellen von im wesentlichen quaderförmigen Packungen, insbesondere Zigaretten-Packungen in der Ausführung als Klappschachtel, aus einem Zuschnitt mit Bereichen wenigstens für Vorderwand, Rückwand, Seitenlappen für Seitenwände und Bodenwand, dadurch gekennzeichnet, daß zur Bildung einer Packung mit abgeschrägten Längskanten gleichzeitig die Vorderwand (21) mit Bodenwand (22) sowie die an der Rückwand (23) angeordneten Seitenlappen (25) unter Bildung der rückseitigen abgeschrägten Längskanten (38) in eine aufrechte Stellung zur Rückwand (23), daß danach die an der Vorderwand (21) angeordneten Seitenlappen (24) in eine Stellung quer zu dieser, ebenfalls unter Bildung der abgeschrägten vorderen Längskanten (37) gefaltet werden und daß schließlich die Packung nach dem Füllen derselben fertiggefaltet wird.

2. Verfahren nach Anspruch 1, dadurch gekennzeichnet, daß zum Herstellen einer Klappschachtel mit Klappdeckel (29) und Deckelseitenlappen (33, 34) zur Bildung von Deckelseitenwänden die an einer Deckelrückwand (30) angeordneten Deckelseitenlappen (33) gleichzeitig mit den Seitenlappen (25) der Rückwand (23) in eine aufrechte Stellung gefaltet werden unter gleichzeitiger Bildung der abgeschrägten rückseitigen Längskanten (39).

3. Verfahren nach Anspruch 1 oder 2, dadurch gekennzeichnet, daß mit den Seitenlappen (25) der Rückwand (23) verbundene Bodenecklappen (26) zuerst in eine angewinkelte Zwischenfaltstellung gefaltet werden.

4. Verfahren nach einem oder mehreren der Ansprüche 1 bis 3, dadurch gekennzeichnet, daß die an einer Deckelvorderwand (32) angeordneten Deckelseitenlappen (34) gesondert in eine aufrechte Zwischenfaltstellung gefaltet werden unter Bildung der vorderseitigen abgeschrägten Längskanten (40) und daß die Deckelseitenlappen (34) sodann in eine im wesentlichen horizontale Ausgangsstellung zurückgefaltet werden.

5. Vorrichtung zum Herstellen von im wesentlichen quaderförmigen Packungen, insbesondere Zigaretten-Packungen mit abgeschrägten Längskanten aus einem Zuschnitt aus (dünnem) Karton o. dgl. mit Bereichen zur Bildung von Vorderwand, Rückwand, Seitenlappen für Seitenwände und Bodenwand, dadurch gekennzeichnet, daß der Zuschnitt (20) durch einen auf- und abbewegbaren Formstempel (58) in eine oben offene Tasche (47) eines Faltrevolvers (46) eindrückbar ist, wobei die Tasche (47) und der Formstempel (58) mit korrespondierenden Formflächen (Taschenboden 62, Stempelplatte 59) mit seitlichen abgeschrägten Bereichen ausgebildet sind, derart, daß Seitenlappen (25, 33) unter Bildung der abgeschrägten Längskanten (38, 39) durch Eindrücken des Zuschnitts (20) in die Tasche (47) aufrichtbar sind.

6. Vorrichtung nach Anspruch 5, dadurch gekennzeichnet, daß ein aus Bodenwand (22) und Vorderwand (21) (mit Seitenlappen 24) bestehender Zuschnittschenkel (45) durch Eindrücken in die Tasche (47) in eine aufrechte Stellung faltbar und die Seitenlappen (24) bei aufgerichteter Vorderwand (21) durch korrespondierende Formwerkzeuge (Seitenlappenformer 88, Preßschenkel 86) in eine Stellung quer zur Vorderwand (21) unter Bildung von abgeschrägten Längskanten (37) faltbar sind.

7. Vorrichtung nach Anspruch 5 oder 6, dadurch gekennzeichnet, daß der Formstempel (58) winkelförmig ausgebiIdet ist mit einer Stempelplatte (59) zur Formung des horizontalen Zuschnittschenkels (44) und mit einem aufrechten Preßschenkel (86) am radial innenliegenden Ende zur Formung des aufrechten Zuschnittschenkels (45) jeweils im Zusammenwirken mit weiteren Formwerkzeugen.

8. Vorrichtung nach Anspruch 5 sowie einem oder mehreren der weiteren Ansprüche, dadurch gekennzeichnet, daß die mit der Vorderwand (21) verbundenen Seitenlappen (24) durch ein im wesentlichen radial bewegliches Formwerkzeug, insbesondere durch einen Seitenlappenformer (88) unter Bildung der abgeschrägten Längskanten (37) faltbar sind, wobei auf der Innenseite der Packung bzw. des Zuschnitts (20) der aufrechte Schenkel des Formstempels (Preßschenkel 86) als korrespondierendes Gegenwerkzeug wirkt.

9. Vorrichtung nach Anspruch 5 sowie einem oder mehreren der weiteren Ansprüche, dadurch gekennzeichnet, daß die Tasche (47) auf der radial innenliegenden Seite durch eine aufrechte Gegenwand (87) begrenzt ist, die eine geringere Breite und Höhe aufweist als die Vorderwand (21), die nach dem Absenken des Formstempels (58) sich zwischen der Gegenwand (87) und dem Preßschenkel (86) erstreckt.

10. Vorrichtung nach Anspruch 5 sowie einem oder mehreren der weiteren Ansprüche, dadurch gekennzeichnet, daß Taschenseitenwände (65) der Taschen (47) und korrespondierend Stempelseitenflächen (68) der Stempelplatte (59) im Bereich der Rückwand (23) bzw. der Seitenlappen (25) nach oben divergierend (schräg verlaufend) ausgebildet sind, derart, daß die Seitenlappen (25) innerhalb der Tasche (47) schräg gerichtet sind, die benachbarten Seitenlappen (33) jedoch aufrecht angeordnet sind.

11. Vorrichtung nach Anspruch 5 sowie einem oder mehreren der weiteren Ansprüche, dadurch gekennzeichnet, daß oberhalb des Faltrevolvers (46) im Bereich einer Zuschnittförderbahn (48) ein auf- und abbewegbarer Ecklappenfalter (53) angeordnet ist, der durch Aufwärtsbewegung mit den Seitenlappen (25) verbundene Bodenecklappen durch Aufrichten vorfaltet.

12. Vorrichtung nach Anspruch 11, dadurch gekennzeichnet, daß der Ecklappenfalter (53) mit Faltfingern (56, 57) von den Seiten her in den Bereich der Bodenecklappen (26) ragt.

13. Vorrichtung nach Anspruch 5 sowie einem oder mehreren der weiteren Ansprüche, dadurch gekennzeichnet, daß seitlich neben der Zuschnittförderbahn (48) ein in der Ebene des Zuschnitts (20) hin- und herbewegbarer, seitlich auf den Zuschnitt (20) einwirkender Seitenausrichter (54) gelagert ist.

14. Vorrichtung nach Anspruch 5 sowie einem oder mehreren der weiteren Ansprüche, dadurch gekennzeichnet, daß an den Taschen (47) des Faltrevolvers seitlich Zuschnitthalter (78) angeordnet sind zur Sicherung des Zuschnitts (20) in der Tasche (47) in Radialrichtung und in Aufwärtsrichtung.

15. Vorrichtung nach Anspruch 14 sowie einem oder mehreren der weiteren Ansprüche, dadurch gekennzeichnet, daß die Zuschnitthalter (78) als zweiarmige Hebel ausgebildet sind, wobei an einem radial außenliegenden Bereich eine an einer Schrägkante (69) des Seitenlappens (25) anliegende Haltenase (83) sowie ein auf der Oberkante des Seitenlappens (25) aufliegender Oberhalter (84) angeordnet sind.

16. Vorrichtung nach Anspruch 5 sowie einem oder mehreren der weiteren Ansprüche, dadurch gekennzeichnet, daß in einer (ersten) Faltstation (A) unterhalb des Faltrevolvers (60) auf- und abbewegbare, mit seitlichen Faltdaumen (71, 72) versehene Seitenlappenfalter (70) angeordnet sind, wobei die Faltdaumen (71, 72) im Zusammenwirken mit einem entsprechend ausgebildeten Kopfstück (77) der Stempelplatte (59) die an der Deckelvorderwand (32) angeordneten Deckelseitenlappen (34) aufrichten unter Bildung der abgeschrägten Längskanten (40).

17. Vorrichtung nach Anspruch 5 sowie einem oder mehreren der weiteren Ansprüche, dadurch gekennzeichnet, daß außerhalb des Faltrevolvers (46) konzentrisch zu diesem ein feststehendes Drucksegment (100) zur Auflage von aus der Tasche (47) herausragenden Bereichen des Zuschnitts (20) angeordnet ist, wobei im Bereich der Faltstation (A) Durchtrittsöffnungen (101) für den Durchtritt der Faltdaumen (71, 72) des Seitenlappenfalters (70) gebildet sind.

18. Vorrichtung nach Anspruch 5 sowie einem oder mehreren der weiteren Ansprüche, dadurch gekennzeichnet, daß die mit der Deckelvorderwand (32) verbundenen Seitenlappen (34) nach dem Aufrichten und Formen der abgeschrägten Längskanten (40) durch auf die Seitenlappen (34) absenkbare Druckflügel (99) eines Faltorgans (Falt- und Preßhebel 94) in eine flache Ausgangsstellung zurückfaltbar sind.

19. Vorrichtung nach Anspruch 18 sowie einem oder mehreren der weiteren Ansprüche, dadurch gekennzeichnet, daß ein Innenlappen (36) am radial außenliegenden Ende des Zuschnitts (20) bei der Abwärtsbewegung desselben in die Tasche (47) im Sinne eines Aufrichtens durch einen Führungsfortsatz (105) der Zuschnittförderbahn (48) vorfaltbar ist, und daß im Bereich der Faltstation (A) ein außerhalb des Faltrevolvers (46) schwenkbar gelagerter Falt- und Preßhebel (94) mit einem Preßkopf (96) auf dem Innenlappen (36) unter Andrücken desselben an die Deckelvorderwand (32) absenkbar ist.

20. Vorrichtung nach Anspruch 19 sowie einem oder mehreren der weiteren Ansprüche, dadurch gekennzeichnet, daß der schwenkbare Falt- und Preßhebel (94) getrieblich mit einem Druckhebel (60) zur Betätigung des Formstempels (58) gekoppelt ist, derart, daß Faltund Preßhebel (94) einerseits sowie Druckhebel (60) andererseits gegenläufig bewegbar sind.

## Claims

1. A process for producing essentially cuboid packs, especially cigarette packs of the hinge-lid type, from a blank having regions at least for the front wall, rear wall, side tabs for side walls and . bottom wall, characterized in that, to form a pack with bevelled longitudinal edges, the front wall (21) together with the bottom wall (22), as well as the side tabs (25) arranged on the rear wall (23) are simultaneously folded into an upright position relative to the rear wall (23), thereby forming the rear bevelled longitudinal edges (38), in that the side tabs (24) arranged on the front walls (21) are thereafter folded into a position which is transverse to the front wall (23) likewise thereby forming the bevelled front longitudinal edges (37) and in that finally folding of the pack is completed after the latter has been filled.

2. The process according to claim 1, characterized in that, to produce a hinge-lid pack with a hinge lid (29) and lid side tabs (33, 34) for forming lid side walls, the lid side tabs (33) arranged on a lid rear wall (30) are folded simultaneously with the side tabs (25) of the rear wall (23) into an upright position, at the same time forming the bevelled rear longitudinal edges (39).

3. The process according to claim 1 or 2, characterized in that bottom corner tabs (26) connected with the side tabs (25) of the rear wall (23) are first folded into an angled intermediate folding position.

4. The process according to one or more of claims 1 to 3, characterized in that the lid side tabs (34) arranged on a lid front wall (32) are folded separately into an upright intermediate folding position, thereby forming the front bevelled longitudinal edges (40), and in that the lid side tabs (34) are then folded back into an essentially horizontal initial position.

5. An apparatus for producing essentially cuboid packs, especially cigarette packs with bevelled longitudinal edges from a blank made of (thin) card or the like and having regions for forming front wall, rear wall, side tabs for side walls and bottom wall, characterized in that the blank (20) can be pressed, by a shaping punch (58) which can be moved up and down, into a pocket (47), open at the top, of a folding turret (46), the pocket (47) and the shaping punch (58) being designed with corresponding shaping surfaces (pocket bottom 62, punch plate 59) having bevelled regions at the sides, such that side tabs (25, 33) can be erected thereby forming the bevelled longitudinal edges (38, 39) by pressing the blank (20) into the pocket (47).

6. The apparatus according to claim 5, characterized in that a blank leg (45) consisting of bottom wall (22) and front wall (21) (with side tabs 24) can be folded into an upright position by pressing into the pocket (47) and the side tabs (24) can be folded, with the front wall (21) erected, into a position transverse relative to the front wall (21) by corresponding shaping tools (side tab former 88, pressing leg 86), thereby forming bevelled longitudinal edges (37).

7. The apparatus according to claim 5 or 6, characterized in that the shaping punch (58) is designed angled with a punch plate (59) for forming the horizontal blank leg (44) and with an upright pressing leg (86) on the radially inner end for forming the upright blank leg (45), in each case interacting with further shaping tools.

8. The apparatus according to claim 5 as well as one or more of the further claims, characterized in that the side tabs (24) connected to the front wall (21) can be folded by a shaping tool which is movable essentially in a radial direction, in particular by a side tab former (88) thereby forming the bevelled longitudinal edges (37), the upright leg of the shaping punch (pressing leg 86) acting as a corresponding counter-tool on the inside of the pack or of the blank (20).

9. The apparatus according to claim 5 as well as one or more of the further claims, characterized in that the pocket (47) on the radially inner side is limited by an upright counter-wall (87) which is of a smaller width and height than the front wall (21) which, after lowering of the shaping punch (58) extends between the counter-wall (87) and the pressing leg (86).

10. The apparatus according to claim 5 as well as one or more of the further claims, characterized in that pocket side walls (65) of the pockets (47) and correspondingly, punch side surfaces (68) of the punch plate (59) are designed diverging upwards (extending obliquely) in the region of the rear wall (23) or the side tabs (25), such that the side tabs (25) within the pocket (47) are aligned obliquely but the adjacent side tabs (33) are arranged upright.

11. The apparatus according to claim 5 as well as to one or more of the further claims, characterized in that arranged above the folding turret (46) in the region of a blank-conveying track (48) is a corner-tab folder (53) which, as a result of an upward movement, prefolds bottom-corner tabs connected to the side tabs (25) by erecting them.

12. The apparatus according to claim 11, characterized in that the corner-tab folder (53) projects by means of folding fingers (56, 57) from the sides into the region of the bottom-corner tabs (26).

13. The apparatus according to claim 5 as well as one or more of the further claims, characterized in that mounted laterally next to the blank-conveying track (48) is a side alignment member (54) movable to and fro in the plane of the blank (20) and acting laterally on the blank (20).

14. The apparatus according to claim.5 as well as one or more of the further claims, characterized in that blank holders (78) are arranged laterally on the pockets (47) of the folding turret, for securing the blank (20) in the pocket (47) in the radial direction and in the upward direction.

15. The apparatus according to claim 14 as well as one or more of the further claims, characterized in that the blank holders (78) are designed as two-armed levers, a holding lug (83), resting against a bevelled edge (69) of the side tab (25), and a top holder (84). resting on the top edge of the side tab (25), being arranged on a radially outer region.

16. The apparatus according to claim 5 as well as one or more of the further claims, characterized in that arranged in a (first) folding station

(A) underneath the folding turret (60) are side-tab folders (70) movable up and down and equipped with lateral folding tappets (71, 72), and the folding tappets (71, 72), in interaction with a correspondingly designed head piece (77) of the punch plate (59), erect the lid side tabs (34) arranged on the lid front wall (32), to form the bevelled longitudinal edges (40).

17. The apparatus according to claim 5 as well as one or more of the further claims, characterized in that, outside the folding turret (46) and concentric thereto, a fixed pressure member (100) for supporting regions of the blank (20) projecting from the pocket (47) is arranged, passage openings (101) for the passage of the folding tappets (71, 72) of the side tab folder (70) being formed in the region of the folding station (A).

18. The apparatus according to claim 5 as well as one or more of the further claims, characterized in that the side tabs (34) connected with the lid front wall (32) can be folded, after erecting and forming the bevelled lorgitudinal edges (40), back into a flat initial position, by means of pressure wings (99) of a folding member (folding and pressing lever 94), which pressure wings can be lowered onto the side tabs (34).

19. The apparatus according to claim 18 as well as one or more of the further claims, characterized in that an inner tab (36) on the radially outer end of the blank (20) can be prefolded during the downward movement of the blank into the pocket (47) in the sense of erecting, by means of a guide extension (105) of the blank-conveying track (48) and in that in the region of the folding station (A) a folding and pressing lever (94) pivotably arranged outside the folding turret (46) can be lowered with a pressing head (96) onto the inner tab (36), pressing the latter onto the lid front wall (32).

20. The apparatus according to claim 19 as well as one or more of the further claims, characterized in that the pivotable folding and pressing lever (94) is coupled, via a gear, to a pressing lever (60) for actuating the shaping punch (58), such that the folding and pressing lever (94) on the one hand and the pressure lever (60) on the other hand can be moved in opposite directions.

## Revendications

1. Procédé de fabrication d'emballages sensiblement rectangulaires en particulier d'emballages de cigarettes réalisés sous forme de boîte à capuchon, à partir d'une pièce découpée, ou flan, présentant des zones au moins pour paroi avant, paroi arrière pattes latérales et paroi de fond, caractérisé par le fait que pour former un emballage à arêtes longitudinales biseautées, on plie, en position verticale par rapport à la paroi arrière (23), simultanément la paroi avant (21) avec la paroi de fond (22) ainsi que les pattes latérales (25) situées sur la paroi arrière (23), en formant les arêtes longitudinales (38) biseautées sur la face arrière, puis on plie les pattes latérales (24) situées sur la paroi avant (21) en position transversale par rapport à celles-ci, également en formant les arêtes longitudinales (37) avant biseautées et enfin on achève le pliage de l'emballage après le remplissage.

2. Procédé selon la revendication 1, caractérisé par le fait que pour fabriquer une boîte à capuchon à couvercle rabattable (29) et pattes latérales de couvercle (33, 34) et former des parois latérales de couvercle, on plie en position verticale les pattes latérales de couvercle situées sur une paroi arrière de couvercle (30) simultanément avec les pattes latérales (25) de la paroi arrière (23), en formant simultanément les arêtes longitudinales côté arrière biseautées (39).

3. Procédé selon la revendication 1 ou 2, caractérisé par le fait qu'on plie d'abord en position de pliage intermédiaire inclinée des pattes de coin de fond (26) liées aux pattes latérales (25) de la paroi arrière (23).

4. Procédé selon l'une des revendications 1 à 3, caractérisé par le fait qu'on plie séparément en position de pliage intermédiaire verticale les pattes latérales de couvercle (34) situées sur une paroi avant de couvercle (32) en formant les arêtes longitudinales (40) biseautées côté avant et on ramène alors par pliage les pattes latérales de couvercle (34) en position de départ sensiblement horizontale.

5. Appareil pour la fabrication d'emballages sensiblement rectangulaires, en particulier emballages de cigarettes à arêtes longitudinales biseautées, à partir d'un flan en carton (mince), ou l'analogue, présentant des zones pour former paroi avant, paroi arrière pattes latérales pour parois latérales et paroi de fond, caractérisé par le fait que le flan (20) est enfonçable, grâce à un poinçon de formage (58) déplaçable en va-et-vient, dans une poche (47), ouverte par le haut, d'un carrousel-révolver de pliage (46), la poche (47) et le poinçon de formage (58) à surfaces de formage (fond de poche 62, plaque de poinçon 59) présentant des zones biseautées latéralement de manière que des pattes latérales (25, 33) puissent se redresser, par insertion du flan (20) dans la poche (47), en formant les arêtes longitudinales biseautées.

6. Appareil selon la revendication 5, caractérisé par le fait qu'une aile de flan (45), constituée de paroi (22) et paroi avant (21) (à pattes latérales 24) est pliable en position verticale, par insertion, dans la poche (47) et les pattes latérales (24), lorsque la paroi avant (21) est redressée, sont pliables, grâce à des outils de formage correspondants (formeur des pattes latérales 88, aile de pressage 86), en une position transversale à la paroi avant (21) en formant des arêtes longitudinales (37) biseautées.

7. Appareil selon la revendication 5 ou 6, caractérisé par le fait que le poinçon de formage (58) est de forme angulaire avec une plaque de poinçon (59) pour le formage de l'aile de flan horizontale (44) et avec une aile de pressage (86) verticale, à l'extrémité intérieure radialement, pour le formage de l'aile de flan verticale (45) en coopération avec d'autres outils de formage.

8. Appareil selon la revendication 5 et l'une des aufres revendications, caractérisé par le fait que les pattes latérales (24) reliées à la paroi avant (21) sont pliables, grâce à un outil de formage mobile sensiblement radialement, en particulier grâce à un formeur de pattes latérales (88), en formant les arêtes longitudinales (37) biseautées, l'aile verticale du poinçon de formage (aile de pressage 86) agissant, en tant que contre-outil correspondant, sur la face intérieure de l'emballage ou du flan (20).

9. Appareil selon la revendication 5 et l'une des autres revendications caractérisée par le fait que la poche (47) est limitée sur la face interne radialement par une contre-paroi (87) verticale qui possède une largeur et une hauteur plus faibles que la paroi avant (21), qui s'étend, après abaissement du poinçon de formage (58), entre la contre-paroi (87) et le poinçon de pressage (86).

10. Appareil selon la revendication 5 et l'une des autres revendications, caractérisé par le fait que des parois latérales de poche (65) de la poche (47) et des surfaces latérales de poinçon (68) correspondants de la plaque de poinçon (59) sont de forme allant en divergeant vers le haut (en s'inclinant) au voisinage de la paroi arrière (23) ou des pattes latérales (25), de manière que les pattes latérales (25) soient inclinées, à l'intérieur de la poche (47), les pattes latérales voisines (33) étant toutefois disposées verticalement.

11. Appareil selon la revendication 5 et l'une des autres revendications caractérisé par le fait qu'au dessus du révolver de pliage (46), dans la zone d'une voie de transport de flan (48), est disposé un plieur de patte d'angle (53) mobile en va-et-vient, qui par mouvement ascendant, assure un prépliage des pattes d'angle de fond liées aux pattes latérales (25).

12. Appareil selon la revendication 11, caractérisé par le fait que le plieur de pattes d'angle (53) fait saillie de côté, par des doigts plieurs (56, 57), dans la zone des pattes d'angle de fond (26).

13. Appareil selon la revendication 5 et l'une des autres revendications caractérisé par le fait que, latéralement, à côté de la voie de transport de flan (48), est monté un redresseur latéral (54) agissant latéralement sur le flan (20) et mobile en va-et-vient dans le plan du flan (20).

14. Appareil selon la revendication 5 et l'une des revendications précédentes, caractérisé par le fait que sur les poches (47) ou révolver de pliage, sont montés des porte-flan latéraux (78) pour assurer le flan (20) dans la poche (47) en direction radiale et direction ascendante.

15. Appareil selon la revendication 14 et les autres revendications caractérisé par le fait que les porte-flan (78) sont agencés en levier à deux bras sur une zone extérieure desquels sont disposés un nez de retenue (83) situé sur une arête inclinée (69) de la patte latérale (25), aussi qu'un support supérieur (84) reposant sur l'arête supérieure de la patte latérale (25).

16. Appareil selon la revendication 5 et l'une des autres revendications caractérisée par le fait que dans un (premier) poste de pliage (A) sont disposés des plieurs de pattes latérales (70) munis de doigts de pliage (71, 72), mobiles en va-et-vient sous le révolver de pliage (60), les doigts de pliage (71, 72), en coopération avec une tête (77) de forme correspondante de la plaque de poinçon (59), redressant les pattes latérales de couvercle (34) situées sur la paroi avant de couvercle (32) en formant des arêtes longitudinales biseautées (40).

17. Appareil selon la revendication 5 et l'une des autres revendications caractérisé par le fait que à l'extérieur du révolver de pliage (46) est disposé, concentriquement à celui-ci, un segment de pression (100) fixe pour recevoir des zones du flan (20) sortant de la poche (47), des ouvertures de passage (101) étant formées dans la zone du poste de pliage (A) pour le passage des doigts de pliage (71, 72) du plieur de pattes latérales (70).

18. Appareil selon la revendication 5 et l'une des autres revendications caractérisé par le fait que les pattes latérales (34) liées à la paroi avant de couvercle (32) sont, après le redressement et le formage des arêtes longitudinales (40) biseautées, ramenables par pliage dans la position de départ à plat, grâce à des ailes de pression (99) d'un organe de pliage (levier de pressage et pliage 94), abaissables sur les pattes latérales (34).

19. Appareil selon la revendication 18 et l'une des autres revendications caractérisé par le fait qu'une patte intérieure (36) à l'extrémité, extérieure radialement, du flan (20) est pré-pliable dans le sens d'un redressement, par un prolongement de guidage (105) de la voie de transport de flan (48) lors du mouvement descendant du flan dans la poche (47) et, dans la zone du poste de pliage (A), un levier de pliage et pressage (94), monté pivotant à l'extérieur du révolver de pliage (46), est abaissable par une tête de pressage (96) sur la patte intérieure (36) en appliquant celle-ci contre la paroi avant de couvercle (32).

20. Appareil selon la revendication 19 et l'une des autres revendications caractérisé par le fait que le levier de pliage et pressage (94) pivotant est accouplé fonctionnellement à un levier de pression (60) pour actionner le poinçon de formage (58) de manière que soient mobiles en sens opposés le levier de pliage et de pressage (94), d'une part, et le levier de pression (60) d'autre part.
